# EUROPÄISCHE PATENTSCHRIFT

(11) **EP 0 873 276 B1**
(45) Veröffentlichungstag und Bekanntmachung des Hinweises auf die Patenterteilung: **03.07.2002**
(21) Anmeldenummer: 97911198.6
(22) Anmeldetag: 08.10.1997
(51) Int. Cl.: B65H 54/28

(54) **AUFSPULMASCHINE**
SPOOLING MACHINE
BOBINEUSE

(30) Priorität: 12.10.1996 DE 19642115
(43) Veröffentlichungstag der Anmeldung: 28.10.1998
(73) Patentinhaber: B a r m a g AG, D-42897 Remscheid (DE)
(72) Erfinder: SCHIPPERS, Heinz, D-42897 Remscheid (DE); HEINEMANN, Wolfgang, D-42897 Remscheid (DE); THIEL, Arno, D-42929 Wermelskirchen (DE)
(74) Vertreter: Kahlhöfer, Hermann, Dipl.-Phys.
(86) Internationale Anmeldenummer: EP9705538
(87) Internationale Veröffentlichungsnummer: WO9816458

(56) Entgegenhaltungen:
- WO-A-94/14694
- US-A- 4 674 694

## Beschreibung

Die Erfindung betrifft eine Aufspulmaschine zum Aufspulen eines kontinuierlich anlaufenden Fadens gemäß dem Oberbegriff des Anspruchs 1.

Eine derartige Aufspulmaschine ist aus der EP 0 677 019 (Bag. 2058) bekannt. Hierbei wird der Faden mittels einer Changiereinrichtung quer zur Fadenlaufrichtung längs eines vorgegebenen Changierhubes hin- und hergeführt. Die Changiereinrichtung ist hierbei als Flügelchangierung ausgeführt. Daher ist es erforderlich, daß zur Vergleichmäßigung der Changiergeschwindigkeit über dem gesamten Changierhub der Faden mittels einer Führungskante eines Leitlineals aus der Changierebene gelenkt wird. Dadurch werden die Fadenführungsgeschwindigkeitsunterschiede des Flügels kompensiert. Um darüberhinaus die durch die Auslenkung des Fadens auftretenden Umschlingungswinkel an den Führungskanten zu vergleichmäßigen, weist die bekannte Aufspulmaschine in den Hubendbereichen jeweils ein Hilfsleitlineal auf, die mit ihren Gegenführungskanten die Changierebene derart durchdringen, daß der Faden entgegengesetzt ausgelenkt wird.

Bei dieser Anordnung tritt das Problem auf, daß der Faden beim Spulenwechsel in den Hubendbereichen nicht frei auslenkbar ist und somit nicht aus der Changierung zu nehmen ist. Die Ausweichbewegung des Fadens in den Hubendbereichen ist durch die Führungskante des Hauptlineals und durch die gegenüberliegende Gegenführungskante des Hilfsleitlineals begrenzt.

Die US 4,674,694 offenbart eine Aufspulmaschine, bei welcher der Faden mittels mehrerer nebeneinander angeordneter Flügel innerhalb eines Changierhubes hin- und hergeführt wird. Im einzelnen wird der Faden durch drei gleichsinnig umlaufende Flügel von einem Hubende zum gegenüberliegenden Hubende und umgekehrt geführt, wobei der Faden gleichzeitig an der Führungskante eines Leitlineals entlang gleitet. An den Enden weist das Leitlineal jeweils schwenkbare Endabschnitte auf, die quer zur Fadenlaufebene in ihrer Lage veränderbar sind. Die Endabschnitte des Leitlineals werden hierbei ausschließlich zur Beeinflussung der Länge des Changierhubes in ihrer Lage verändert. Hierbei weisen die Endabschnitte des Leitlineals gegenüberliegende Führungskanten auf, die fest mit den Endabschnitten des Leitlineals gekoppelt sind. Die gegenüberliegenden Führungskanten führen jedoch den Faden nicht im Sinne der Anmeldung. Sie beeinflussen ausschließlich die Fadenübergabe zwischen den Flügeln. Eine Bewegung relativ zu dem Leitlineal ist nicht möglich.

Demgemäß ist es Aufgabe der Erfindung, eine Aufspulmaschine der eingangs genannten Art derart weiterzubilden, daß der Faden in den Hubendbereichen zum Zweck eines Spulenwechsels aus der Changierung geführt werden kann.

Ein weiteres Ziel der Erfindung ist, die Länge des Changierhubes veränderlich auszuführen.

Die Lösung ergibt sich aus den Merkmalen des Anspruchs 1.

Erfindungsgemäß ist das Hilfsleitlineal quer zur Changierebene derart bewegbar, daß die Gegenführungskante die Changierebene weniger oder nicht durchdringt. Damit wird der Faden in dem Teilbereich zwischen einem Übergangspunkt und dem Hubumkehrpunkt durch den Flügel geführt. Der Übergangspunkt ist dabei die Position, in der die Führungskante des Hauptleitlineals die Changierebene durchdringt, so daß die Führungskante in dem Teilbereich bis zum Changierhubende außerhalb der Changierebene verläuft. Somit löst der Faden sich im Übergangspunkt von der Führungskante des Hauptleitlineals. Da die zur Fadenauslenkung angeordnete Gegenführungskante des Hilfsleitlineals aus der Changierebene verfahren ist, ist der Faden frei zur Aufnahme in ein Fadenfangorgan, welches den Faden aus dem Einflußbereich der Flügel führt. Der Vorteil der Erfindung liegt darin, daß der Faden aufgrund der fehlenden Gegenführungskante bereits vor Erreichen des Hubumkehrpunktes von der führenden Flügelspitze herabgleitet. Damit wird zum einen eine Hubverkürzung erreicht und zum anderen wird verhindert, daß die Fadenspannung während des Spulenwechsels einbricht, so daß Fehlwicklungen durch beispielsweise den sogenannten Abschläger auf der vollen Spule vermieden werden.

Desweiteren besitzt die erfindungsgemäße Aufspulmaschine den Vorteil, daß beim Wechseln der Faden mit hoher Sicherheit vom Fadenfangelement übernommen werden kann, da der Faden nur durch den Flügel geführt wird und somit immer wiederkehrend dem Fangelement angeboten wird.

Die Weiterbildung nach Anspruch 2 besitzt den Vorteil, daß die Schlepplänge des Fadens nahezu konstant ist. Hierbei ist die Schlepplänge definiert als die Länge zwischen der Führungskante des Leitlineals und dem Auflaufpunkt auf der Andrückwalze. Damit wird eine exakte Länge des Changierhubes eingehalten.

Die Anordnung des Hauptleitlineals und der Hilfsleitlineale gemäß Anspruch 3 ist besonders für die Bedienung und das Anlegen des Fadens von Vorteil.

Hierbei stellt die Ausführung nach Anspruch 4 eine besonders günstige und einfache Bauform des Hauptleitlineals dar.

Eine weitere besonders vorteilhafte Weiterbildung gemäß Anspruch 5 sieht vor, daß benachbart zum Hilfsleitlineal ein Fadenfangelement angeordnet ist, welches in den Hubendbereich des Changierhubes zur Übernahme des Fadens aus der Changierung bewegbar ist. Hierbei ist das Fadenfangelement derart positioniert, daß der gefangene Faden nicht unmittelbar in Nähe des Umkehrpunktes auf die volle Spule aufläuft. Der Faden wird somit weiterhin sicher auf der Spule abgelegt.

Hierbei ist von Vorteil, wenn das Fadenfangelement gemäß Anspruch 6 ausgebildet ist. Dadurch wird der Faden mittels der Changierung direkt in den Fangschlitz des Fadenfangelementes geführt. Die Umschlingung des Fadens an der Fangführungskante bewirkt, daß bis zum Fangen des Fadens keine wesentlichen Fadenspannungsschwankungen auftreten.

Insbesondere bei der Übergabe des Fadens in die Changiereinrichtung ist es von Vorteil, wenn die Bewegungen des Hilfsleitlineals und die Bewegung des Fangschlosses gekoppelt sind (Anspruch 7). Damit wird erreicht, daß zwischen der auf der Hülse gebildeten Fadenreserve und der ersten Lage innerhalb des Changierhubes ein fließender Übergang ohne Fadenanhäufung entsteht. Die Kopplung des Bewegungsablaufs läßt sich durch vorgegebene Bewegungsgesetze, wie beispielsweise durch Getriebe, realisierbar definieren.

Zur Entnahme des Fadens aus der Changiereinrichtung und zur Übergabe des Fadens in die Changiereinrichtung ist es weiterhin von Vorteil, wenn durch ein Bewegungsgesetz die Bewegungen des Hilfsleitlineals und des Fangschlosses synchron sind (Anspruch 8).

Bei einer besonders vorteilhaften Ausführung der Aufspulmaschine gemäß Anspruch 9 wird die Gegenführungskante dazu genutzt, um den Faden aus dem Fangschlitz des Fangschlosses zu befreien.

Die Ausgestaltung nach Anspruch 10 ist besonders von Vorteil, um bei jeder Aufspulung reproduzierbare Umschlingungswinkel an den Führungskanten zu erhalten.

Die Weiterbildung der Aufspulmaschine nach Anspruch 11 ist von Vorteil, insbesondere beim Spulenwechsel, da die Bewegungsabläufe zwischen dem Fadenfangelement und dem beweglichen Teilleitlineal auf einfache Weise kombiniert werden können.

Um während der Bildung der Spule die Changierhublänge zu verändern und damit eine sogenannte Atmung zu realisieren, ist die Aufspulmaschine gemäß Anspruch 13 vorteilhaft ausführbar.

Weitere vorteilhafte Weiterbildungen der Erfindung sind in den Unteransprüchen definiert.

Einige Ausführungsbeispiele werden im folgenden unter Hinweis auf die beigefügten Zeichnungen näher beschrieben.

Es stellen dar:
- Fig. 1: die Vorderansicht einer erfindungsgemäßen Aufspulmaschine;
- Fig. 2 und 3: die Seitenansicht der Aufspulmaschine aus Fig. 1 mit unterschiedlichen Fadenstellungen längs des Changierhubes;
- Fig. 4 und 5: die schematische Aufsicht auf eine Changiereinrichtung mit Hauptlineal und Hilfsleitlineal;
- Fig. 6 und 7: ein weiteres Ausführungsbeispiel einer Changiereinrichtung mit einem aus einem beweglichen und einem ortsfesten Teilleitlineal bestehenden Hilfsleitlineal;
- Fig. 8: ein weiteres Ausführungsbeispiel einer Aufspulmaschine in der Wechselphase beim Umlegen des Fadens.

In Fig. 1 ist eine Vorderansicht der erfindungsgemäßen Aufspulmaschine gezeigt. Hierbei läuft der Faden 2 über einen Kopffadenführer 1 zu einer Changiereinrichtung. Die Changiereinrichtung ist als Flügelchangierung ausgeführt, wie aus der EP 0 114 642 (Bag. 1321) bekannt und dort detailliert beschrieben ist. Die Flügelchangiereinrichtung besteht aus den Flügeln 6 und 7, die durch den Changierantrieb 5 gegensinnig angetrieben werden. In einer Parallelebene zu den Flügeln 6 und 7 ist das Hauptleitlineal 8 angeordnet. Gegenüber dem Hauptleitlineal 8 ist das Hilfsleitlineal 9 angeordnet. Hierbei ist das Hilfsleitlineal 9 mit einem Linearantrieb 10 verbunden. In einer parallelen Ebene zum Hilfsleitlineal 9 ist das Fadenfangelement 11 mit dem Träger 12 an einer Linearführung 13 befestigt. Die Linearführung 13 wird mittels des Antriebes 14 in Bewegungsrichtung 33 bewegt. Unterhalb der Changiereinrichtung ist eine Andrückwalze 4 drehbar an einer Schwinge 39 in dem Maschinengestell 19 gelagert. Die Andrückwalze 4 liegt dabei mit einer vorgegebenen Anpreßkraft auf der Spulenoberfläche der Spule 3 auf. Die Spule 3 wird auf einer Hülse 15.1 gebildet. Die Hülse 15.1 ist auf einer Spulspindel 16.1 aufgespannt. Die Spulspindel 16.1 wird mittels dem Spindelmotor 17.1 angetrieben. Hierbei wird die Spindeldrehzahl derart geregelt, daß die Umfangsgeschwindigkeit der Spule während des Aufspulens konstant bleibt. Hierzu wird die Drehzahl der Andrückwalze gemessen. Die Spulspindel 16.1 ist an einem Revolver 18 gelagert. An dem Revolver 18 ist gegenüber der Spindel 16.1 um 180° versetzt eine zweite Spindel 16.2 angeordnet. Auf der Spulspindel 16.2 ist die Leerhülse 15.2 aufgespannt.

Bei der dargestellten Aufspulmaschine wird der Faden 2 ohne Unterbrechung mit konstanter Geschwindigkeit zugeliefert. Der Faden 2 wird zunächst durch den Kopffadenführer 1 geführt, der die Spitze des Changierdreiecks bildet. Sodann gelangt der Faden in die Flügelchangiereinrichtung. Sie weist die Flügel 6 und 7 auf, die an zwei Rotoren (hier nicht gezeigt) befestigt sind. Die Rotoren drehen sich in unterschiedliche Drehrichtungen und treiben dabei die Flügel derart an, daß der Faden abwechselnd an den Führungskanten des Hauptleitlineals und des Hilfsleitlineals geführt wird, wobei der eine Flügel die Führung in der einen Richtung übernimmt und dann unter das Leitlineal taucht, während der andere Flügel die Führung in der anderen Richtung übernimmt und dann unter das Leitlineal taucht. Hinter der Changiereinrichtung wird der Faden an der Andrückwalze 4 mit mehr als 90° umgelenkt und sodann auf der Spule 3 aufgewickelt. Die Spule 3 wird auf der Hülse 15.1 gebildet. Die Hülse 15.1 ist auf der frei drehbaren Spulspindel 16.1 aufgespannt. Die Spulspindel 16.1 befindet sich mit der darauf aufgespannten Hülse 15.1 in der Betriebsposition. Zu dieser Zeit befindet sich die zweite Spulspindel 16.2 in einer Warteposition. Nachdem die Spule 3 zu Ende aufgespult ist, werden die Spulspindeln 16.1 und 16.2 mittels des Revolvers 18 derart verschwenkt, daß die Spulspindel 16.2 mit den Leerhülsen 15.2 in den Fadenlauf eingreifen. Der Bewegungsablauf hierzu wird später beschrieben.'

In den Figuren 2 und 3 ist die Aufspulmaschine mit unterschiedlichen Fadenstellungen längs des Changierhubes in der Seitenansicht dargestellt. Gegenüber der Anordnung aus Fig. 1 ist hierbei die Changiereinrichtung durch die Rotoren 22 und 23 dargestellt, wobei an dem Rotor 22 der Flügel 7 und an dem Rotor 23 der Flügel 6 angeordnet ist. Die Rotoren 22 und 23 sind derart angeordnet, daß die Flügel 6 und 7 in zwei eng benachbarten, zueinander parallelen Drehebenen umlaufen. Zwischen dem Kopffadenführer 1 und der Andrückwalze 4 wird die Changierebene 21 aufgespannt.

In der in Fig. 2 dargestellten Situation wird der Faden 2 durch den Flügel 6 an dem Hauptleitlineal 8 entlang geführt. Hierbei ist der Faden 2 aus der Changierebene 21 ausgelenkt. Diese Situation entspricht dem Fadenlauf im Mittelbereich des Changierhubes.

Dagegen ist in Fig. 3 die Situation in den Hubendbereichen des Changierhubes gezeigt. Hierbei wird der Faden mittels des Flügels 6 an dem Hilfsleitlineal 9 geführt. Dabei wird der Faden 2 in entgegengesetzter Richtung zu der Auslenkung in Hubmitte aus der Changierebene ausgelenkt. Durch diese Anordnung wird erreicht, daß die Umschlingungswinkel an dem Hauptleitlineal und dem Hilfsleitlineal in den extremen Auslenkpunkten zur Changierebene annähernd gleich groß sind. Somit kann in den Hubendbereichen kein wesentlicher Abfall der Fadenspannung auftreten.

In Fig. 4 ist eine schematische Aufsicht auf eine Changiereinrichtung mit Hauptleitlineal und Hilfsleitlineal gezeigt. Das Hauptleitlineal 8 ist auf der Antriebsseite der Changiereinrichtung derart befestigt, daß seine Führungskante 28 die Changierebene 21 in den Übergangspunkten 24 durchdringt. Somit wird der Faden 2 mit den Flügeln der Changiereinrichtung innerhalb des Changierhubes zwischen den Übergangspunkten - also im Mittelbereich - an der Führungskante 28 entlang geführt. In den zum Mittelbereich benachbarten Teilbereichen des Changierhubes ist das Hilfsleitlineal 9 gegenüber dem Hauptlineal 8 angeordnet. Hierbei weist das Hilfsleitlineal 9 eine Gegenführungskante 29 auf, die die Changierebene 21 in unmittelbarer Nähe der Übergangspunkte 24 in Richtung der Antriebsseite durchdringen. Die Gegenführungskante 29 des Hilfsleitlineals 9 erstreckt sich über die Hubumkehrpunkte hinaus. Damit wird erreicht, daß sobald der Faden 2 bei Führung entlang der Führungskante 28 den Übergangspunkt 24 überschritten hat, der Faden bei Durchtritt durch die Changierebene von der Führungskante 28 zur Gegenführungskante 29 ausweicht. Der Faden wird sodann in dem Bereich zwischen dem Übergabepunkt 24 und dem Umkehrpunkt 25 an der Gegenführungskante 29 geführt. In den Hubumkehrpunkt 25 tritt der jeweils fadenführende Flügel unter das Hauptleitlineal weg und der nicht fadenführende Flügel übernimmt den Faden.

Durch die Beweglichkeit des Hilfsleitlineals 9 ist es möglich, den Hubumkehrpunkt des Fadens während des Aufspulens zu verändern. Damit wird vorteilhaft der Changierhub beeinflußt. Somit kann die Fadenablage auf der zu bildenden Spule derart beeinflußt werden, daß harte Spulenkanten sowie eine Sattelbildung bei der Spule vermieden werden.

In der Betriebsposition des Hilfsleitlineals 9 verläuft die Fadenführung demnach so, daß der Faden im Mittelbereich des Changierhubes an der Führungskante 28 des Hauptleitlineals 8 entlang geführt wird. Hierbei ist der Mittelbereich durch den Bereich zwischen den Übergangspunkten 24 gekennzeichnet. Außerhalb des Mittelbereichs in den angrenzenden Teilbereichen wird der Faden zwischen dem Übergangspunkt 24 und dem Hubumkehrpunkt 25 an der Gegenführungskante 29 geführt. Wird nun das Hilfsleitlineal 9 mittels dem Linearantrieb 10 in Bewegungsrichtung 32 im wesentlichen senkrecht zur Changierebene verschoben, so löst sich der Faden bei Eintritt in einen zum Mittelbereich benachbarten Teilbereich des Changierhubes von der Führungskante 28 des Hauptleitlineals 8. Der Faden wird nun ausschließlich durch den führenden Flügel geführt. Da keine Auslenkung aus der Changierebene durch die Gegenführungskante 29 erfolgt, verbleibt der Faden in der Changierebene. Dadurch wandert der Faden mit zunehmender Drehung des Flügels an der Flügelleitkante entlang, bis er von der Flügelspitze abfällt. Der Faden kann von dem Flügel nicht mehr bis zum Hubumkehrpunkt 25 geführt werden. Somit tritt eine Changierhubverkürzung ein, die vorteilhaft zur Steuerung der Masseverteilung auf der Spule eingesetzt werden kann.

Bei dem Ausführungsbeispiel der Changiereinrichtung nach Fig. 4 ist das Hilfsleitlineal 9 mit seiner Gegenführungskante 29 auf der gegenüberliegenden Seite zu dem Leitlineal 8 mit der Führungskante 28 angeordnet. Um den Faden 2 in die Changierung einlegen zu können, wird das Hilfsleitlineal 9 mittels des Linearantriebes 10 derart verfahren, daß sich der Abstand zwischen der Führungskante 28 und der Gegenführungskante 29 vergrößert, so daß ein Fadeneinlegen oder beim Wechseln von einer Vollspule zu einer Leerspule eine Fadenendname durch ein Fadenfangelement möglich wird. Nachdem der Faden 2 beim Einlegen von einem Flügel erfaßt ist, wird das Hilfsleitlineal 9 durch den Linearantrieb in seine Betriebsposition verfahren. Die Betriebsposition ist durch einen ortsfesten Anschlag 40 vorgegeben. Zur Massenreduzierung sind in den Hubendbereichen im Hilfsleitlineal die Fenster 27 eingeschnitten. Ebenso ist in dem Hauptleitlineal 8 ein Einschnitt als Fenster 26 zur Massenreduzierung eingebracht.

In Fig. 5 ist ein weiteres Ausführungsbeispiel einer Changiereinrichtung gezeigt. Der Aufbau ist sehr ähnlich zu dem Ausführungsbeispiel aus Fig. 4, und es wird insoweit auf die Beschreibung zu Fig. 4 sowie die Funktionsbeschreibung zu Fig. 4 Bezug genommen. Im Gegensatz zu dem Ausführungsbeispiel nach Fig. 4 ist das Hilfsleitlineal 9 gemäß dem Ausführungsbeispiel nach Fig. 5 U-förmig ausgeführt. Die Schenkelenden besitzen einen Ansatz, an dem die Gegenführungskante 29 jeweils in den Hubendbereichen ausgebildet ist. Der zur Bewegung des Hilfsleitlineals vorgesehene Linearantrieb 10 greift an die die Schenkel tragende Querstrebe an. Diese Anordnung besitzt den Vorteil, daß alle Antriebe und somit jegliche Anschlüsse auf einer Seite der Changierebene liegen. Dies ist besonders vorteilhaft für die Bedienung sowie für die Fadenführung der Aufspulmaschine.

In Fig. 6 ist ein weiteres Ausführungsbeispiel eines beweglichen Hilfsleitlineals gezeigt. Hierbei ist das Hilfsleitlineal in zwei Teilleitlineale 9.1 und 9.2 aufgeteilt. Das Teilleitlineal weist die Gegenführungskante 29.1 auf und das Teilleitlineal 9.2 die Gegenkante 29.2. Das Teilleitlineal 9.2 ist ortsfest mit dem Hauptleitlineal verbunden. Das Teilleitlineal 9.1 dagegen ist bewegbar ausgeführt und kann mittels dem Linearantrieb 10 derart bewegt werden, daß die Gegenführungskante 29.1 aus der Changierebene heraustritt. Bei dieser Anordnung ist ein gleicher Fadenverlauf wie bereits zuvor im Ausführungsbeispiel von Fig. 4 beschrieben.

In Fig. 6 ist weiterhin dargestellt, daß in einer Parallelebene zum Teilleitlineal 9.1 das Fadenfangelement 11 angeordnet ist. DasFadenfangelement 11 weist eine Fangführungskante 30 auf, die in einem Fangschlitz 31 endet. Das Fadenfangelement 11 ist mittels des Linearantriebes 13 in Bewegungsrichtung 33 parallel zur Changierebene bewegbar. Das Teilleitlineal 9.1 ist mittels des Linearantriebes 10 in Bewegungsrichtung 32 quer zur Changierebene bewegbar.

In Fig. 7 ist nun die Situation dargestellt, bei der das Teilleitlineal 9.1 senkrecht zur Changierebene verfahren ist, so daß die Gegenführungskante 29 die Changierebene 21 nicht mehr durchdringt. In dieser Situation würde der vom Flügel geführte Faden 2 im Bereich zwischen dem Übergangspunkt 24 und dem Hubumkehrpunkt 25 keine zur Auslenkung des Fadens aus der Changierebene vorgesehene Führung erhalten. Somit wird der Faden bereits vor Erreichen des Hubumkehrpunktes 25 von der Flügelspitze des fadenführenden Flügels herabfallen. Die in Fig. 7 dargestellte Situation betrifft jedoch den Spulenwechsel. Daher ist gleichzeitig mit Bewegung des Teilleitlineals 9.1 das Fadenfangelement 11 in den Changierhub hineingefahren. Das Fadenfangelement 11 nimmt dabei eine Position im Bereich zwischen dem Übergangspunkt 24 und dem Hubumkehrpunkt 25 ein. Wird nun der Faden 2 mittels des Flügels 6 geführt, so wird der Faden nach Durchlauf des Übergangspunktes entlang der Fangführungskante 30 des Fangschlosses 11 in Richtung des Fangschlitzes 31 gleiten. Der Faden 2 fällt am Ende der Fangführungskante 30 in den Fangschlitz 31 des Fadenfangelements. Hierbei gelangt der Faden weitestgehend aus der Reichweite der drehenden Flügel. Der den Faden bringende Flügel überstreicht zur Führung des Fadens in den Fangschlitz 31 gerade die Fangführungskante 30 des Fadenfangelementes. Der Fangschlitz 31 ist so gerichtet, daß der Faden aus dem Bereich der drehenden Flügel in Richtung zur Changierebene eintauchen kann. Somit ist der Faden im Fadenfangelement 11 geführt, das zum Spulenwechsel beispielsweise mit dem Faden wieder aus dem Bereich des Changierhubes bewegt wird. In dieser Situation steht nun der Wechsel zwischen der Vollspule und der neu zu bildenden Spule bevor, der wie bei der bekannten Aufspulmaschine gemäß EP 0 374 536 (Bag. 1670) abläuft. Insoweit wird auf diese Druckschrift Bezug genommen, die die genauen Bewegungsabläufe des Revolvers mit den zwei Spulspindeln in der Wechselphase beschreibt.

Sobald der Faden auf der Vollspule durch ein ausgefahrenes Schwenkblech (vgl. Fig. 8) fixiert ist, verfährt das Fadenfangelement 11 mit dem Faden nach rechts außerhalb des Changierhubes in eine sogenannte Fangposition. In dieser Position wird der Faden über den Hülsenfangschlitz 20 (siehe Fig. 1) der neuen Hülse geführt. Wenn der Faden gefangen ist, erfolgt die erneute Bewegung des Fangschlosses nach links. In dieser Phase wird die Fadenreserve auf der neuen Hülse gebildet. Mit der Bewegung des Fangschlosses 11 in Richtung zum Hubumkehrpunkt wird gleichzeitig das Teilleitlineal 9.1 in seine Betriebsstellung bewegt. Dabei erfolgt wiederum eine aufeinander abgestimmte Bewegung des Teilleitlineals und des Fangschlosses. Während sich das Fadenfangelement 11 nach links bewegt, hebt die wieder einfahrende Gegenführungskante 29.1 den Faden kontinuierlich aus dem Fangschlitz 31 des Fangschlosses 11 heraus. Kurz vor Erreichen einer Ausgabeposition des Fangschlosses wird der Faden ganz aus dem Fangschlitz 31 herausgeführt und gelangt so in die Changierung zurück. Diese Ausgabeposition des Fangschlosses liegt nur knapp außerhalb des Changierhubes, so daß der changierende Faden nicht das dort noch stehende Fadenfangelement touchieren kann. Die Gegenführungskante 29.1 des Teilleitlineals 9.1 ist inzwischen ganz in ihre Arbeitsposition gefahren. Somit kann der Faden wieder normal changiert werden.

Die exakte Abstimmung der Bewegungen des Teilleitlineals und des Fangschlosses kann über software-gesteuerte Pneumatik-Schaltelemente und den separaten Linearantrieben 10 und 13 oder aber durch ein Umschalt-Getriebe mit nur einem Linearantrieb zwangsgekoppelt erfolgen.

Bei dem Ausführungsbeispiel der Changiereinrichtung nach Fig. 6 und 7 ist es jedoch auch möglich, das zweite Teilleitlineal 9.2 mit einem Antrieb zu versehen. Damit besteht die Möglichkeit, die Teilleitlineale 9.1 und 9.2 während der Spulreise derart zu bewegen, daß eine wechselseitige oder gleichseitige Changierhubverkürzung eingestellt werden kann. Durch diese Maßnahme läßt sich in begrenztem Maße eine Atmung während der Spulreise realisieren. Hierbei wird das Teilleitlineal mit der jeweiligen Gegenführungskante aus der Changierebene herausbewegt, so daß der Faden vor Erreichen des Hubumkehrpunktes bereits vorzeitig von dem führenden Flügel abgleitet. Der Faden wird sodann von dem in die entgegengesetzte Richtung drehenden Flügel übernommen und zurückgeführt.

In Fig. 8 ist ein weiteres Ausführungsbeispiel einer Aufspulmaschine in der Wechselphase gezeigt. Dies Aufspulmaschine entspricht im wesentlichen der bekannten Aufspulmaschine aus der EP 0 374 536; insoweit wird auch Bezug genommen auf diese Druckschrift. Der Faden 2 wird hierbei mittels einer Aushebeeinrichtung 34 aus der Changierung gehoben. Die Aushebeeinrichtung ist hierbei an der Schwenkachse 35 schwenkbar befestigt. Das Hilfsleitlineal 9 ist in dieser Situation soweit ausgefahren, daß der Faden ungehindert von der Aushebeeinrichtung 34 auf die Andrückwalze 4 auflaufen kann. Zwischen der Leerhülse 15.2 und der Spule 3 ist ein Schwenkhebel 36 geschwenkt, der mit einem Blech 38 den Faden 2 derart führt, daß der Faden 2 auf der Vollspule 3 aufläuft. Die Aushebevorrichtung 34 selbst oder ein Fadenfangelement, wie in Fig. 6 und 7 gezeigt, führt nun den Faden aus dem Changierbereich bis der zum Schwenkblech nun schräg verlaufende Faden über den Fangschlitz der Leerhülse 15.2 geführt wird. Der Schwenkhebel 36 ist an der Schwenkachse 37 schwenkbar befestigt. Nachdem der Faden 2 auf der Leerhülse 15.2 in dem Hülsenfangschlitz gefangen ist und somit der Faden zwischen der Vollspule 3 und der Leerhülse 15.2 gerissen ist, kann der neue Aufspulvorgang beginnen. Hierzu wird die Aushebeeinrichtung 34 derart positioniert, daß der Faden 2 wieder von der Changierung übernommen wird. Gleichzeitig wird das Hilfsleitlineal 9 in seine Betriebsposition zurückgefahren.

Bei der Ausgestaltung der Aufspulmaschine, bei der das Hauptleitlineal und das Hilfsleitlineal in parallelen Ebenen zueinander liegen, kann vorteilhaft die Fadenumschlingung, insbesondere im Bereich der Hubumkehr, derart vergrößert werden, daß sich die Führungskante des Hauptleitlineals und die Führungskante des Hilfsleitlineals überdecken. Durch eine derartige Anordnung kann, wie z.B. in der DE 34 17 457 (Bag. 1405) beschrieben ist, die Schlepplänge variiert werden. Zudem läßt sich damit jede beliebige Fadenspannung einstellen.

Es sei hierbei ausdrücklich erwähnt, daß die erfindungsgemäße Aufspulmaschine auch derartige Flügelchangierungen erfaßt, bei denen der Faden mittels mehrerer nebeneinander angeordneter Flügel über einen Changierhub verlegt wird.

### BEZUGSZEICHENLISTE

- 1: Kopffadenführer
- 2: Faden
- 3: Spule
- 4: Andrückwalze
- 5: Changierantrieb
- 6: Mitnehmerarm, Flügel
- 7: Mitnehmerarm, Flügel
- 8: Hauptleitlineal
- 9: Hilfsleitlineal
- 10: Linearantrieb
- 11: Fadenfangelement
- 12: Träger
- 13: Linearführung
- 14: Antrieb
- 15: Hülse
- 16: Spulspindel
- 17: Spindelmotor
- 18: Revolver
- 19: Maschinengestell
- 20: Hülsenfangschlitz
- 21: Changierebene
- 22: Rotor
- 23: Rotor
- 24: Übergabepunkt
- 25: Hubumkehrpunkt
- 26: Fenster
- 27: Fenster
- 28: Führungskante
- 29: Gegenführungskante
- 30: Fangführungskante
- 31: Fangschlitz
- 32: Bewegungsrichtung
- 33: Bewegungsrichtung
- 34: Aushebeeinrichtung
- 35: Schwenkachse
- 36: Schwenkhebel
- 37: Schwenkachse
- 38: Blech
- 39: Schwinge
- 40: Anschlag

## Patentansprüche

1. Aufspulmaschine zum Aufspulen eines kontinuierlich anlaufenden Fadens (2) zu einer Spule (3) auf einer Hülse (15),
mit einer Flügelchangiereinrichtung, die zwischen einem Kopffadenführer (1) und einer Andrückwalze (4) angeordnet ist, wobei der Kopffadenführer (1) und die Andrückwalze (4) eine Tangentialebene (Changierebene 21) aufspannen, und die den Faden mittels angetriebener Flügel (6,7) quer zur Fadenlaufrichtung längs eines vorgegebenen Changierhubes hinund herführt,
mit zwei Leitlinealen (8,9), von denen das Hauptleitlineal (8) eine gekrümmte Führungskante (28) aufweist, die die Changierebene in einem die Changierhubmitte umfassenden Teilbereich (Mittelbereich) durchdringt,
und das Hilfleitlineal (9) eine zur Führungskante (28) des Hauptleitlineals (8) gegenüberliegende Gegenführungskante (29) aufweist, die die Changierebene (21) in den zu dem Mittelbereich benachbarten Teilbereichen durchdringt,
**dadurch gekennzeichnet, daß**
das Hilfsleitlineal (9) quer zur Changierebene (21) derart bewegbar ist, daß die Gegenführungskante (29) die Changierebene (21) weniger oder nicht durchdringt und dass sich der Abstand zwischen Führungskante (28) und der Gegenführungskante (29) vergrößert.

2. Aufspulmaschine nach Anspruch 1,
**dadurch gekennzeichnet, daß**
das Hauptleitlineal (8) und das Hilfsleitlineal (9) in einer Ebene liegen.

3. Aufspulmaschine nach Anspruch 1 oder 2,
**dadurch gekennzeichnet, daß**
das Hauptleitlineal (8) und das Hilfsleitlineal (9) in Fadenlaufrichtung vor den Flügeln (6,7) angeordnet sind.

4. Aufspulmaschine nach einem der Ansprüche 1 bis 3,
**dadurch gekennzeichnet, daß**
das Hauptleitlineal (8) auf der Flügelantriebsseite der Changierebene (21) liegt und daß das Hilfsleitlineal (9) auf der von der Flügelantriebsseite abgewandten Seite der Changierebene (21) liegt.

5. Aufspulmaschine nach einem der Ansprüche 1 bis 4,
**dadurch gekennzeichnet, daß**
ein Fadenfangelement (11) benachbart zum Hilfsleitlineal (9) außerhalb des Changierhubes angeordnet ist und
daß das Fadenfangelement (11) in den Hubendbereich des Changierhubes zur Übernahme des Fadens aus der Changierung bewegbar ist.

6. Aufspulmaschine nach Anspruch 5,
**dadurch gekennzeichnet, daß**
das Fadenfangelement (11) mit einer Fangführungskante (30) und einem am Ende der Fangführungskante (30) ausgebildeten Fangschlitz (31) in einem der zu dem Mittelbereich benachbarten Teilbereich des Changierhubes bewegbar ist,
wobei zur Übernahme des Fadens der den Faden bringende Flügel (6) die Fangführungskante (30) überstreicht.

7. Aufspulmaschine nach Anspruch 5 oder 6,
**dadurch gekennzeichnet, daß**
die Bewegung des Hilfsleitlineals (9) aus der Changierebene und die Bewegung des Fadenfangelementes (11) in den Bereich des Changierhubes und umgekehrt gekoppelt sind.

8. Aufspulmaschine nach Anspruch 7,
**dadurch gekennzeichnet, daß**
das Hilfsleitlineal (9) und das Fadenfangelement (11) synchron bewegbar sind.

9. Aufspulmaschine nach einem der Ansprüche 5 bis 8,
**dadurch gekennzeichnet, daß**
die Gegenführungskante (29) den im wesentlichen quer zur Changierebene (21) ausgerichteten Fangschlitz (31) des Fadenfangelementes (11) bei Bewegung des Hilfsleitlineals (9) überstreicht.

10. Aufspulmaschine nach einem der Ansprüche 1 bis 9,
**dadurch gekennzeichnet, daß**
die Bewegung des Hilfleitlineal (9) in seine Betriebsstellung durch einen Anschlag (40) begrenzt ist.

11. Aufspulmaschine nach einem der Ansprüche 1 bis 10,
**dadurch gekennzeichnet, daß**
das Hilfsleitlineal aus zwei jeweils in den Hubendbereichen angeordneten Teilleitlinealen (9.1,9.2) besteht und
daß das eine Teilleitlineal (9.1) auf der Seite des Fangschlosses (11) bewegbar und das andere Teilleitlineal (9.2) ortsfest ist.

12. Aufspulmaschine nach Anspruch 11,
**dadurch gekennzeichnet, daß**
das Hauptleitlineal (8) und die Teilleitleitlineale (9.1, 9.2) an einem Träger angeordnet sind, der auf der Flügelantriebsseite der Changierebene befestigt ist.

13. Aufspulmaschine nach einem der Ansprüche 1 bis 10,
**dadurch gekennzeichnet, daß**
das Hilfsleitlineal aus zwei jeweils in den Hubendbereichen angeordneten Teilleitlinealen (9.1, 9.2) besteht und daß beide Teilleitlineale (9.1, 9.2) bewegbar sind.

## Claims

1. Take up machine for winding a continuously advancing yarn (2) to a package (3) on a tube (15), the apparatus comprising a rotary plate type traversing apparatus, which is arranged between an apex yarn guide and a contact role (4), the apex yarn guide (1) and the contact role (4) forming a tangential plane (traversing plane 21), and which reciprocates the yarn by means of driven rotary plate (6, 7) traversely to the direction of yarn advance along a predetermined traverse stroke;
two guide plates (8, 9), of which a main guide plate (8) has a curved guiding edge (28), which extends through the traversing plane in a sectional region (medial region) comprising the centre of the traverse stroke, wherein an auxiliary guide plate comprises an opposite guiding edge (29) facing the guiding edge (28) of the main guide plate (8), the opposite guiding edge (29) extending through the traversing plane (21) in the partial regions adjacent to the medial region,
**characterized in that** the auxiliary guide (9) is movable crosswise to the traversing plane (21) in such a manner, that the opposite guiding edge (29) extends to a lesser extend or does not extend through the traversing plane (21) and that the distance between the guiding edge (28) and the opposite guiding edge (29) is increased.

2. Take up machine as in claim 1, **characterized in that** the main guide plate (8) and the auxiliary guide plate (9) extend in one plane.

3. Take up machine as in claim 1 or 2, **characterized in that** the main guide plate (8) and the auxiliary guide plate (9) are arranged in the direction of yarn advance upstream of the rotary plates (6, 7).

4. Take up machine as in one of claims 1 to 3, **characterized in that** the main guide plate (8) is located on the drive side of the rotary plates with respect to the traversing plane (21), and that the auxiliary guide plate (9) is located on the side of the traverse plane facing away from the drive side of the rotary plates.

5. Take up machine as in one of claims 1 to 4, **characterized in that** a yarn catching element (11) adjacent to the auxiliary guide plate (9) is arranged outside of the traverse stroke, and that the yarn catching element (11) is movable into the end region of the traverse stroke for receiving the yarn from the traversing range.

6. Take up machine as in claim 5, **characterized in that** the yarn catching element (11) is movable with a guiding edge (30) and a catching slot (31) formed at the end of the guiding edge (30) into a sectional region of the traverse stroke adjacent to the medial region, wherein the rotary plate (6) that delivers the yarn paths over the guiding edge (30) for purposes of transferring the yarn.

7. Take up machine as in claim 5 or 6, **characterized in that** the movement of auxiliary yarn guide (9) from the traversing plane and the movement of the yarn catching element (11) into and out of the region of the traversing stroke are coupled.

8. Take up machine as in claim 7, **characterized in that** the auxiliary guide plate (9) and the yarn catching element (11) are synchronously movable.

9. Take up machine as in one of claims 5 to 8, **characterized in that** during the movement of the auxiliary guide plate (9), the opposite guiding edge (29) passes over the catching slot (31) of the yarn catching element (11), the catching slot being oriented substantially traversely to the traversing plane (21).

10. Take up machine as in one of the claims 1 to 9, **characterized in that** the movement of the auxiliary guide plate (9) to its operating position is limited by a stop (40).

11. Take up machine as in one of claims 1 to 10, **characterized in that** the auxiliary guide plate consists of two sectional guide plates (9.1, 9.2), each sectional guide plate being arranged in the stroke end regions, and that the one sectional guide plate (9.1) is movable on the side of the catching element (11), and the other sectional guide plate (9.2) is stationary.

12. Take up machine as in claim 11, **characterized in that** the main guide plate (8) and the sectional guide plates (9.1, 9.2) are arranged on a support, which is mounted on the drive side of the rotary plates with respect to the traversing plane.

13. Take up machine as one of claims 1 to 10, **characterized in that** the auxiliary yarn guide consists of two sectional yarn guides (9.1, 9.2) which are each arranged in the stroke end regions, and that both sectional guide plates (9.1, 9.2) are movable.

## Revendications

1. Machine à embobiner destinée à enrouler un fil en marche continue (2) en une bobine (3) sur un tube de bobine (15), comportant
un dispositif de va-et-vient à ailettes qui est agencé entre un guide-fil de tête (1) et un cylindre-presseur (4), le guide-fil de tête (1) et le cylindre-presseur (4) formant un plan tangent (plan de va-et vient 21), et qui guide au moyen d'ailettes (6, 7) entraînées le fil en va-et-vient transversalement par rapport au sens de passage du fil le long d'une course de va-et-vient prédéterminée,
deux règles-guides (8, 9), dont la règle-guide principale (8) présente un bord de guidage (28) courbé qui pénètre le plan de va-et-vient dans une zone partielle (zone médiane) comportant le milieu de la course de va-et-vient,
et la règle-guide auxiliaire (9) présente un contre-bord de guidage (29) situé en vis-à-vis du bord de guidage (28) de la règle-guide principale (8), ledit contre-bord de guidage (29) pénétrant le plan de va-et-vient (21) dans les zones partielles adjacentes de la zone médiane, **caractérisée en ce que** la règle-guide auxiliaire (9) est déplaçable de telle manière transversalement au plan de va-et-vient (21) que le contre-bord de guidage (29) pénètre moins ou ne pénètre pas le plan de va-et-vient (21) et **en ce que** l'écart entre le bord de guidage (28) et le contre-bord de guidage (29) s'agrandit

2. Machine à embobiner selon la revendication 1, **caractérisée en ce que** la règle-guide principale (8) et la règle-guide auxiliaire (9) se trouvent dans un plan.

3. Machine à embobiner selon la revendication 1 ou 2, **caractérisée en ce que** la règle-guide principale (8) et la règle-guide auxiliaire (9) sont agencées dans le sens de passage du fil avant les ailettes (6, 7).

4. Machine à embobiner selon l'une des revendications 1 à 3, **caractérisée en ce que** la règle-guide principale (8) est située du coté de l'entraînement des ailettes du plan de va-et-vient (21) et **en ce que** la règle-guide auxiliaire (9) est située du coté du plan de va-et-vient (21) qui est détourné du coté de l'entraînement des ailettes.

5. Machine à embobiner selon l'une des revendications 1 à 4, **caractérisée en ce qu'**un élément d'interception de fil (11) est agencé de manière adjacente à la règle-guide auxiliaire (9) à l'extérieur de la course de va-et-vient et **en ce que** l'élément d'interception de fil (11) est déplaçable dans la zone de fin de course de la course de va-et-vient pour prendre en charge le fil de l'ensouplage croisé.

6. Machine à embobiner selon la revendication 5, **caractérisée en ce que** l'élément d'interception de fil (11) est déplaçable dans une zone partielle de la course de va-et-vient adjacente de la zone médiane avec un bord de guidage d'interception (30) et avec une fente d'interception (31) réalisée à l'extrémité du bord de guidage d'interception (30), dans quel cas pour la prise en charge du fil, l'ailette (6) apportant le fil balaye le bord de guidage d'interception (30).

7. Machine à embobiner selon la revendication 5 ou 6, **caractérisée en ce que** le déplacement de la règle-guide auxiliaire (9) hors du plan de va-et-vient et le déplacement de l'élément d'interception de fil (11) dans la zone de la course de va-et-vient et vice-versa sont couplés inversement.

8. Machine à embobiner selon la revendication 7, **caractérisée en ce que** la règle-guide auxiliaire (9) et l'élément d'interception de fil (11) sont amovibles de manière synchrone.

9. Machine à embobiner selon l'une des revendications 5 à 8, **caractérisée en ce que** le contre-bord de guidage (29) balaye dans le cas de mouvement de la règle-guide auxiliaire (9) la fente d'interception (31) de l'élément d'interception de fil (11), ladite fente d'interception (31) étant orientée sensiblement de manière transversale par rapport au plan de va-et-vient (21).

10. Machine à embobiner selon l'une des revendications 1 à 9, **caractérisée en ce que** le déplacement de la règle-guide auxiliaire (9) est limitée par une butée (40) dans sa position d'opération.

11. Machine à embobiner selon l'une des revendications 1 à 10, **caractérisée en ce que** la règle-guide auxiliaire est constituée de deux règles-guides partielles (9.1, 9.2) agencées respectivement dans les zones de fin de course et **en ce qu'**une règle-guide partielle (9.1) est déplaçable du coté du verrou d'interception (11) et l'autre règle-guide partielle (9.2) est stationnaire.

12. Machine à embobiner selon la revendication 11, **caractérisée en ce que** la règle-guide principale (8) et les règles-guides partielles (9.1, 9.2) sont agencées sur un support qui est fixé sur le coté de l'entraînement des ailettes du plan de va-et-vient.

13. Machine à embobiner selon l'une des revendications 1 à 10, **caractérisée en ce que** la règle-guide auxiliaire est constituée de deux règles-guides partielles (9.1, 9.2) agencées respectivement dans les zones de fin de course et **en ce que** les deux règles-guides partielles (9.1, 9.2) sont déplaçables.
